# EUROPÄISCHE PATENTSCHRIFT

(11) **EP 2 121 173 B1**
(45) Veröffentlichungstag und Bekanntmachung des Hinweises auf die Patenterteilung: **23.06.2010**
(21) Anmeldenummer: 08716586.6
(22) Anmeldetag: 18.03.2008
(51) Int. Cl.: B01F 15/00, F16J 15/34

(54) **ANTRIEBSVORRICHTUNG ZUM TAUCHBETRIEB UNTERHALB EINER FLÜSSIGKEITSOBERFLÄCHE**
DRIVE DEVICE FOR THE IMMERSED OPERATION BELOW A LIQUID SURFACE
DISPOSITIF D'ENTRAÎNEMENT POUR LE FONCTIONNEMENT EN IMMERSION AU-DESSOUS D'UNE SURFACE DE LIQUIDE

(30) Priorität: 19.03.2007 DE 102007013630
(43) Veröffentlichungstag der Anmeldung: 25.11.2009
(73) Patentinhaber: INVENT Umwelt- und Verfahrenstechnik AG, 91058 Erlangen (DE)
(72) Erfinder: HÖFKEN, Marcus, 91054 Erlangen (DE); HAGSPIEL, Thomas, 91056 Erlangen (DE); FREY, Torsten, 90461 Nürnberg (DE)
(74) Vertreter: Gassner, Wolfgang
(86) Internationale Anmeldenummer: PCT/EP2008/002124
(87) Internationale Veröffentlichungsnummer: WO 2008/113547

(56) Entgegenhaltungen:
- EP-A- 0 144 850
- WO-A-97/21055
- GB-A- 861 705
- US-A- 4 210 534

## Beschreibung

Die Erfindung betrifft eine Antriebsvorrichtung zum Tauchbetrieb unterhalb einer Flüssigkeitsoberfläche, insbesondere zum Tauchbetrieb in einem Klärbecken.

Nach dem Stand der Technik (Siehe EP-A-0144850) werden zum Umwälzen von in einem Klärbecken aufgenommenem Abwasser Rührvorrichtungen verwendet. Man unterscheidet dabei Vertikalrührvorrichtungen, bei denen z. B. ein hyperboloidartig ausgebildeter Rührkörper über eine vertikale Antriebswelle rotiert wird. Ein die Antriebswelle antreibender Elektromotor kann dabei entweder oberhalb oder unterhalb der Flüssigkeitsoberfläche angebracht sein. Ferner sind so genannte Horizontalrührvorrichtungen bekannt, bei denen ein üblicherweise unterhalb der Flüssigkeitsoberfläche angebrachter Elektromotor einen Propeller rotiert.

Bei Rührvorrichtungen mit einer unterhalb der Flüssigkeitsoberfläche angebrachten Antriebsvorrichtung ist es erforderlich, die aus einem Gehäuse der Antriebsvorrichtung geführte Antriebswelle so abzudichten, dass keine Flüssigkeit in das Gehäuse eindringen kann. Zu diesem Zweck ist die Antriebswelle üblicherweise durch eine Dichtungskammer geführt, an deren Eingang eine Wellendichtung und an deren zur Flüssigkeit hin gewandten Ausgang eine Gleitringdichtung vorgesehen sind. Zur Schmierung der Gleitringdichtung ist in der Dichtungskammer üblicherweise ein Ölvorrat aufgenommen.

Die Gleitringdichtung muss in der Praxis in regelmäßigen Abständen gewartet und ggf. ausgetauscht werden. Das ist mit einem erheblichen Aufwand verbunden, da in diesem Fall üblicherweise die Rührvorrichtung aus den Klärbecken gehoben werden und zerlegt werden muss.

Aufgabe der Erfindung ist es, die Nachteile nach dem Stand der Technik zu beseitigen. Es soll insbesondere eine Antriebsvorrichtung angegeben werden, mit der ein Tauchbetrieb mit einer verbesserten Standzeit möglich ist. Nach einem weiteren Ziel der Erfindung soll die Antriebsvorrichtung möglichst einfach zu warten und insbesondere ein Schaden im Bereich der Dichtung leicht zu erkennen sein.

Diese Aufgabe wird durch die Merkmale der Ansprüche 1 und 11 gelöst. Zweckmäßige Ausgestaltungen der Erfindung ergeben sich aus den Merkmalen der Ansprüche 2 bis 10 sowie 12 und 13.

Nach Maßgabe der Erfindung ist vorgesehen, dass eine Leitung zur Aufnahme eines Ölvorrats mit der Dichtungskammer verbunden und bis oberhalb der Flüssigkeitsoberfläche geführt ist. - Damit kann auf überraschend einfache Weise die Standzeit einer unterhalb einer Flüssigkeitsoberfläche betriebenen Antriebsvorrichtung erheblich verlängert werden. Indem die Dichtungskammer mit einem bis über die Flüssigkeit reichenden Ölvorrat versehen ist, kann auf einfache Weise sichergestellt werden, dass die Dichtungskammer jederzeit vollständig mit Öl gefüllt ist. Der Ölstand in der Dichtungskammer lässt sich einfach kontrollieren. Eine unzulässig schnelle Abnahme des in der Leitung aufgenommenen Ölvorrats zeigt einen Defekt der Gleitringdichtung an. Eine Reparatur der Gleitringdichtung kann also auf die Fälle einer tatsächlichen Beschädigung derselben beschränkt werden. Ein weiterer wesentlicher Vorteil der Erfindung besteht darin, dass durch den bis oberhalb der Flüssigkeitsoberfläche reichenden Ölvorrat ein hydrostatischer Druck auf das in der Dichtungskammer aufgenommene Öl ausgeübt wird. Das in der Dichtungskammer aufgenommene Öl steht damit unter einem höheren Druck als die Flüssigkeit in der Umgebung der Antriebswelle. Damit kann ein unerwünschtes Eindringen von Flüssigkeit in den Bereich der Gleitringdichtung verhindert werden. Es kann sichergestellt werden, dass die Gleitringdichtung jederzeit mit Öl beaufschlagt ist.

Nach einer vorteilhaften Ausgestaltung ist die Leitung zumindest in einem oberhalb der Flüssigkeitsoberfläche befindlichen Abschnitt transparent ausgebildet. Das ermöglicht eine einfache und schnelle Sichtkontrolle. Es kann damit sogleich festgestellt werden, ob sich in der Leitung noch ausreichend Öl befindet.

Nach einer weiteren vorteilhaften Ausgestaltung der Erfindung ist die Leitung mit einer Druckquelle zur Erzeugung eines den die Dichtungskammer umgehenden Flüssigkeitsdruck übersteigenden Überdrucks verbunden. Dabei ist die Druckquelle vorzugsweise oberhalb der Flüssigkeitsoberfläche vorgesehen. Das erleichtert Reparatur und Wartung. Bei der Druckquelle handelt es sich zweckmäßigerweise um eine Druckluftquel-le, welche mit dem Ölvorrat verbunden ist.

Bei der Druckquelle kann es sich auch um eine Druckluftleitung handeln. Derartige Druckluftleitungen werden insbesondere bei Kläranlagen zur Belüftung von Klärbecken im Bereich von Rührvorrichtungen geführt. Eine derartige Druckluftleitung ist üblicherweise bis zum Boden des Klärbeckens geführt und mit einem Druck beaufschlagt, welcher entgegen dem wirkenden Flüssigkeitsdruck einen Austritt von Luft im Bereich des Bodens des Klärbeckens ermöglicht. Die mit Öl gefüllte Dichtungskammer der Antriebsvorrichtung ist dagegen weniger tief in die Flüssigkeit eingetaucht, so dass der in der Umgebung der Dichtungskammer wirkende Flüssigkeitsdruck geringer als der in der Druckluftleitung befindliche Luftdruck ist. Durch eine Verbindung der Leitung mit der Druckluftleitung kann also auf einfache Weise in der Dichtungskammer ein Überdruck erzeugt werden, der jederzeit ein unerwünschtes Eindringen von Flüssigkeit in die Dichtungskammer verhindert. Die Leitung ist vorteilhafterweise über einen wesentlichen Teil ihrer Länge im Wesentlichen vertikal, d. h. mit einer Steigerung von mehr als 40°, entlang der Druckluftleitung geführt. Sie ist insbesondere in einem solchen vertikalen Abschnitt mit der Druckluftleitung verbunden. Dabei befindet sich eine Anschlussstelle der Leitung an der Druckluftleitung zweckmäßigerweise in einer Höhe von 10 cm bis 200 cm, vorzugsweise etwa 50 cm bis 100 cm, oberhalb eines Pegels der Flüssigkeit.

Nach einer weiteren Ausgestaltung der Erfindung ist vorgesehen, dass die Leitung zumindest abschnittsweise entlang der Druckluftleitung zur Dichtungskammer geführt ist. Die Druckluftleitung ist im Vergleich zur Leitung üblicherweise wesentlich stabiler ausgeführt. Durch eine Befestigung der Leitung an der Druckluftleitung kann eine Beschädigung oder die Einwirkung unerwünschter Zugkräfte vermieden werden.

Die Leitung kann zumindest abschnittsweise auch entlang eines den Elektromotor mit Strom versorgenden Kabels geführt sein. Auch in diesem Fall wird ein verbesserter Schutz der Leitung vor Beschädigungen erreicht.

Im Sinne der vorliegenden Erfindung ist der Begriff "Antriebsvorrichtung" allgemein zu verstehen. Es kann sich dabei um einen Elektromotor handeln. In diesem Fall ist die Antriebswelle Bestandteil des Elektromotors. Die Antriebsvorrichtung kann auch mit einem Getriebe kombiniert sein. In diesem Fall ist die Antriebswelle Bestandteil eines mit dem Elektromotor angetriebenen Getriebes.

Die Dichtungskammer ist zweckmäßigerweise an einer zum Elektromotor oder zum Getriebe hin gewandten zweiten Seite mit einer die Antriebswelle umgebenden Wellendichtung abgedichtet. Es kann sich dabei um eine herkömmliche Wellendichtung, beispielsweise einen Simmerring oder dgl., handeln, mit dem ein Austritt von unter Überdruck stehendem Öl aus der Dichtungskammer wirksam vermieden wird.

Insbesondere im vorgenannten Fall können die Dichtungskammer, die Gleitringdichtung und die Wellendichtung Bestandteil einer als Montageeinheit ausgebildeten Dichtungseinrichtung sein. Eine solche Dichtungseinrichtung kann einfach und schnell ausgetauscht werden. Eine gesonderte Demontage der darin aufgenommenen Dichtungen, welche zeitaufwändig und teuer ist, wird vermieden.

Nach weiterer Maßgabe der Erfindung ist ein Tauchrührwerk vorgesehen, bei dem eine erfindungsgemäße Antriebsvorrichtung an einem Gestell angebracht ist und wobei die Antriebswelle mit einem Rührkörper verbunden ist. Bei dem Rührkörper kann es sich um einen Propeller oder einen Hyperboloidrührkörper handeln. Die Antriebswelle kann bezüglich einer Flüssigkeitsoberfläche horizontal oder vertikal stehen. Das Gestell kann Bestandteil einer Belüftungsvorrichtung und mit einer Druckluftleitung verbunden sein. D. h. das Gestell kann zumindest abschnittsweise hohl ausgebildet sein, so dass dadurch Druckluft bis in die Nähe des Bodens, beispielsweise eines Klärbeckens, geführt werden kann.

Nachfolgend wird ein Ausführungsbeispiel der Erfindung anhand einer Rührvorrichtung näher beschrieben. Es zeigen:
- Fig. 1: eine perspektivische Darstellung eines Tauchrühr- werks,
- Fig. 2: eine perspektivische Teilschnittansicht gemäß Fig. 1,
- Fig. 3: eine Teilansicht der Dichtungskammer gemäß Fig. 2 und
- Fig. 4: eine perspektivische Ansicht eines Endabschnitts des Druckluftschlauchs.

Fig. 1 und 2 zeigen ein Tauchrührwerk, welches unterhalb einer Flüssigkeitsoberfläche F, beispielsweise in einem Klärbecken, betrieben wird. An einem Gestell 1 ist eine Antriebsvorrichtung 2 befestigt. Die Antriebsvorrichtung 2 umfasst einen Elektromotor 3, der hier antriebsmäßig mit einem Getriebe 4 verbunden ist. Aus einem die Antriebsvorrichtung 2 umgebenden Gehäuse, hier einem das Getriebe umgehenden Gehäuseabschnitt, erstreckt sich eine Antriebswelle 5, an der ein Rührelement 6, hier ein Hyperboloidrührer, angebracht ist.

An dem aus hohlen Rohren, insbesondere Vierkantrohren, hergestellten Gestell 1 ist ein Druckluftschlauch 7 angebracht. Unterhalb des Rührelements 6 befindet sich eine ebenfalls mit dem Gestell 1 verbundene Ringleitung 8, welche mit (hier nicht gezeigten) Belüftungsöffnungen versehen ist. Durch den Druckluftschlauch 7 kann somit Luft durch das Gestell 1 bis in die Ringleitung 8 und von da aus durch die Belüftungsöffnungen in einen Bereich unterhalb des Rührelements 6 gefördert werden. Der Druckluftschlauch 7 kann auch unmittelbar mit der Ringleitung 8 oder einem anderen geeigneten Begasungselement verbunden sein, d. h. das Gestell 1 muss nicht Bestandteil einer Belüftungseinrichtung sein.

Ein mit dem Elektromotor 3 verbundenes Kabel 9 ist abschnittsweise entlang des Druckluftschlauchs 7 geführt und in diesem Abschnitt mit dem Druckluftschlauch 7 verbunden.

Fig. 3 zeigt eine Detailansicht einer als Montageeinheit ausgeführten Dichtungseinrichtung 9, welche eine Dichtungskammer 10 umgibt. Die Antriebswelle 5 ist durch eine eingangsseitig in der Dichtungseinrichtung 9 aufgenommene Wellendichtung 11 und eine ausgangsseitig in der Dichtungseinrichtung 9 aufgenommene Gleitringdichtung 12 geführt. Ein Gleitring 13 wird mittels einer Feder 14 gegen einen Gegengleitring 15 gedrückt. Der Gegengleitring 15 ist auf einem radial nach innen vorspringenden umlaufenden Gehäuseabschnitt 16 abgestützt. Die Feder 14 ist gegen eine radial umlaufende Schulter 17 der Antriebswelle 5 abgestützt. Vom Gleitring 13 bis in die Nähe der Schulter 17 erstreckt sich eine aus einem elastischen Material hergestellte Dichtungsmanschette 18. Die Dichtungskammer 10 weist einen Durchbruch 19 auf, an dem ein erster Anschlusselement 20 einer (hier nicht gezeigten) Leitung angebracht ist.

Fig. 4 zeigt in perspektivischer Ansicht ein oberhalb der Flüssigkeitsoberfläche F befindliches Ende des Druckluftschlauchs 7, welches mit einem Flansch 21 zum Anschluss an eine (hier nicht gezeigte) Druckluftleitung versehen ist. Eine mit dem ersten Anschlusselement 20 mit der Dichtungskammer 10 verbundene Leitung 22 ist im Bereich des Flanschs 21 mit einem zweiten Anschlusselement 23 an die Druckluftleitung 7 angeschlossen. Die Leitung 22 ist zweckmäßigerweise aus einem transparenten Schlauch hergestellt, so dass ein darin aufgenommenes Öl von außen erkennbar ist. Wie insbesondere aus Fig. 1 hervorgeht, ist die Leitung 22 entlang des Druckluftschlauchs 7 geführt und daran befestigt.

Die Funktion der Antriebsvorrichtung ist Folgende:

Die durch die Gleitringdichtung 12 und die Wellendichtung 11 abgedichtete Dichtungskammer 10 ist mit einem, vorzugsweise biologisch abbaubaren, Öl gefüllt. Die von der Dichtungskammer 10 wegführende Leitung 22 ist ebenfalls mit Öl gefüllt. Das in der Leitung 22 aufgenommene Öl bildet einen Ölvorrat.

Die Menge des in der Leitung 22 aufgenommenen Ölvorrats kann bei einer transparenten Ausbildung derselben von außen her durch eine Sichtprüfung ohne weiteres geprüft werden. Zu diesem Zweck kann der oberhalb der Flüssigkeitsoberfläche F befindliche Abschnitt der Leitung 22 mit einer Markierung versehen sein.

Durch den Anschluss der Leitung 22 mit dem zweiten Anschlusselement 23 an den Druckschlauch 7 wird der Ölvorrat und damit auch das in der Dichtungskammer 10 aufgenommene Öl unter einen Überdruck gesetzt. Der Überdruck ist größer als ein Flüssigkeitsdruck, welcher auf die Gleitringdichtung 12 wirkt. Infolgedessen tritt ständig eine geringe Menge an Öl durch die Gleitringdichtung 12 in Richtung der umgebenden Flüssigkeit aus. Damit wird jederzeit sichergestellt, dass keine, insbesondere mit Schmutz beladene, Flüssigkeit in die Gleitringdichtung 12 eindringen und zu einem Verschleiß derselben führen kann.

Die erfindungsgemäße Antriebsvorrichtung ist vorstehend anhand eines Tauchrührwerks beschrieben worden. Selbstverständlich kann die erfindungsgemäß vorgeschlagene Antriebsvorrichtung auch für andere Zwecke verwendet werden.

Als Druckquelle ist im vorliegenden Ausführungsbeispiel der Einfachheit halber ein Anschluss der Leitung 22 an dem Druckluftschlauch 7 beschrieben worden. Es ist selbstverständlich möglich, auch andere Druckquellen zur Erzeugung eines Überdrucks in der Druckkammer 10 zu verwenden. Beispielsweise kann der Überdruck auch mittels eines Kompressors oder dgl. erzeugt werden.

Im vorliegenden Ausführungsbeispiel ist als Ölvorrat ein durch die Leitung 22 gegebenes Volumen beschrieben worden. Selbstverständlich ist es auch möglich, die Leitung 22 mit einem Vorratstank zu verbinden oder in die Leitung 22 einen Vorratstank einzuschalten.

Die im vorliegenden Ausführungsbeispiel vorteilhafterweise als Dichtungseinrichtung 9 ausgeführt Montageeinheit kann auch Bestandteil eines Getriebegehäuses oder eines Motorgehäuses sein, d.h. sie muss nicht als Montageeinheit ausgeführt sein.

### Bezugszeichenliste

- 1: Gestell
- 2: Antriebsvorrichtung
- 3: Elektromotor
- 4: Getriebe
- 5: Antriebswelle
- 6: Rührelement
- 7: Druckluftschlauch
- 8: Ringleitung
- 9: Dichtungseinrichtung
- 10: Dichtungskammer
- 11: Wellendichtung
- 12: Gleitringdichtung
- 13: Gleitring
- 14: Feder
- 15: Gegengleitring
- 16: Gehäuseabschnitt
- 17: Schulter
- 18: Manschette
- 19: Durchbruch
- 20: erster Anschlusselement
- 21: Flansch
- 22: Leitung
- 23: zweiter Anschlusselement

- F: Flüssigkeitsoberfläche

## Patentansprüche

1. Antriebsvorrichtung zum Tauchbetrieb unterhalb einer Flüssigkeitsoberfläche (F), insbesondere zum Tauchbetrieb in einem Klärbecken, mit einer aus einem Gehäuse geführten Antriebswelle (5), wobei die Antriebswelle (5) zum Abdichten des Gehäuses gegen ein Eindringen von Flüssigkeit durch eine in einer Dichtungskammer (10) aufgenommene Gleitringdichtung (12, 13) geführt ist,
**dadurch gekennzeichnet, dass**
eine Leitung (22) zur Aufnahme eines Ölvorrats mit der Dichtungskammer (10) verbunde und bis oberhalb der Flüssigkeitsoberfläche (F) geführt ist, so dass das in der Dichtungskammer (10) aufgenommene Öl unter einem höheren Druck steht als die Flüssigkeit in der Umgebung der Antriebswelle (5) und damit ein Eindringen von Flüssigkeit in den Bereich der Gleitringdichtung (12, 13) verhindert wird.

2. Antriebsvorrichtung nach Anspruch 1, wobei die Leitung (22) zumindest in einem oberhalb der Flüssigkeitsoberfläche (F) befindlichen Abschnitt transparent ausgebildet ist.

3. Antriebsvorrichtung nach einem der vorhergehenden Ansprüche, wobei die Leitung (22) mit einer, vorzugsweise oberhalb der Flüssigkeitsoberfläche (F) vorgesehenen, Druckquelle zur Erzeugung eines den die Dichtungskammer (10) umgebenden Flüssigkeitsdruck übersteigenden Überdrucks verbunden ist.

4. Antriebsvorrichtung nach einem der vorhergehenden Ansprüche, wobei die Druckquelle eine Druckluftleitung (7) ist.

5. Antriebsvorrichtung nach einem der vorhergehenden Ansprüche, wobei die Leitung (22) zumindest abschnittsweise entlang der Druckluftleitung (7) zur Dichtungskammer (10) geführt ist.

6. Antriebsvorrichtung nach einem der vorhergehenden Ansprüche, wobei die Leitung (22) zumindest abschnittsweise entlang eines den Elektromotor (3) mit Strom versorgenden Kabels (9) geführt ist.

7. Antriebsvorrichtung nach einem der vorhergehenden Ansprüche, wobei die Antriebswelle (5) Bestandteil eines Elektromotors (3) ist.

8. Antriebsvorrichtung nach einem der vorhergehenden Ansprüche, wobei die Antriebswelle (5) Bestandteil eines mit einem Elektromotor (3) angetriebenen Getriebes (4) ist.

9. Antriebsvorrichtung nach einem der vorhergehenden Ansprüche, wobei die Dichtungskammer (14) an einer zum Elektromotor (3) oder zum Getriebe (4) hin gewandten Seite mit einer die Antriebswelle (5) umgebenden Wellendichtung (11) abgedichtet ist.

10. Antriebsvorrichtung nach einem der vorhergehenden Ansprüche, wobei die Dichtungskammer (10), die Gleitringdichtung (12, 13) und die Wellendichtung (11) Bestandteil einer alls Montageeinheit ausgebildeten Dichtungseinrichtung (9) sind.

11. Tauchrührwerk, bei dem eine Antriebsvorrichtung (2) nach einem der vorhergehenden Ansprüche an einem Gestell (1) angebracht ist und wobei die Antriebswelle (5) mit einem Rührkörper (6) verbunden ist.

12. Tauchrührwerk nach Anspruch 11, wobei der Rührkörper (6) ein Propeller oder ein Hyperboloidrührkörper ist.

13. Tauchrührwerk nach einem der Ansprüche 11 oder 12, wobei das Gestell (1) Bestandteil einer Belüftungsvorrichtung und mit der Druckluftleitung (7) verbunden ist.

## Claims

1. A drive device for immersed operation below a surface of a liquid (F), in particular for immersed operation in a clearing basin, having a drive shaft (5) guided out of a housing, wherein the drive shaft (5) is guided through a slide-ring seal (12, 13) received in a sealing chamber (10) for sealing the housing against penetrating liquid,
**characterized in that**
a line (22) for receiving an oil supply is connected to the sealing chamber (10) and is guided to above the surface of the liquid (F) so that the oil received in the sealing chamber (10) is under a greater pressure than the liquid in the vicinity of the drive shaft (5), and thus preventing a penetration of liquid into the area of the slide-ring seal (12, 13).

2. A drive device as defined in claim 1, wherein the line (22) is designed as transparent at least in a section located above the surface of the liquid (F).

3. A drive device as defined in one of the preceding claims, wherein the line (22) is connected to a source of pressure, preferably provided above the surface of the liquid (F), for producing an overpressure exceeding the liquid pressure surrounding the sealing chamber (10).

4. A drive device as defined in one of the preceding claims, wherein the source of pressure is a compressed air line (7).

5. A drive device as defined in one of the preceding claims, wherein the line (22) is guided at least in sections along the compressed air line (7) to the sealing chamber (10).

6. A drive device as defined in one of the preceding claims, wherein the line (22) is guided at least in sections along a cable (9) providing the electric motor (3) with current.

7. A drive device as defined in one of the preceding claims, wherein the drive shaft (5) is part of an electric motor (3).

8. A drive device as defined in one of the preceding claims, wherein the drive shaft (5) is part of a gear unit (4) driven by an electric motor (3).

9. A drive device as defined in one of the preceding claims, wherein the sealing chamber (14) is sealed on a side facing the electric motor (3) or the gear unit (4) using a shaft seal (11) surrounding the drive shaft (5).

10. A drive device as defined in one of the preceding claims, wherein the sealing chamber (10), the slide-ring seal (12, 13) and the shaft seal (11) are parts of a sealing device (9) designed as a mounting unit.

11. An immersible agitator wherein a drive device (2) as defined in one of the preceding claims is attached to a frame (1) and wherein the drive shaft (5) is connected to an agitator body (6).

12. An immersible agitator as defined in claim 11, wherein the agitator body (6) is a propeller or a hyperboloid agitator body.

13. An immersible agitator as defined in one of the claims 11 or 12, wherein the frame (1) is part of a ventilation device and is connected to the compressed air line (7).

## Revendications

1. Dispositif d'entraînement pour le fonctionnement en immersion au-dessous d'une surface de liquide (F), en particulier pour le fonctionnement en immersion dans un bassin d'épuration, avec un arbre moteur (5) sortant d'un carter, où l'arbre moteur (5) pour assurer l'étanchéité du carter contre toute pénétration de liquide passe à travers une garniture mécanique d'étanchéité (12, 13) logée dans une chambre d'étanchéité (10),
**caractérisé en ce que**
une conduite (22) destinée à recevoir une réserve d'huile est reliée à la chambre d'étanchéité (10) et menée jusqu'au-dessus de la surface de liquide (F), de façon que l'huile recueillie dans la chambre d'étanchéité (10) soit sous une pression supérieure à celle du liquide dans les environs de l'arbre moteur (5) et pour qu'une pénétration de liquide soit évitée dans la zone de la garniture mécanique d'étanchéité (12, 13).

2. Dispositif d'entraînement selon la revendication 1, où la conduite (22) est réalisée de manière transparente au moins dans un segment se trouvant au-dessus de la surface de liquide (F).

3. Dispositif d'entraînement selon l'une des revendications précédentes, où la conduite (22) est reliée à une source de pression, prévue de préférence au-dessus d'une surface de liquide (F), pour la génération d'une surpression dépassant la pression de liquide entourant la chambre d'étanchéité (10).

4. Dispositif d'entraînement selon l'une des revendications précédentes, où la source de pression est une conduite d'air (7) comprimé.

5. Dispositif d'entraînement selon l'une des revendications précédentes, où la conduite (22) est amenée au moins section par section le long de la conduite d'air comprimé (7) vers la chambre d'étanchéité (10).

6. Dispositif d'entraînement selon l'une des revendications précédentes, où la conduite (22) est amenée au moins section par section le long d'un câble (9) alimentant en courant le moteur électrique (3).

7. Dispositif d'entraînement selon l'une des revendications précédentes, où l'arbre d'entraînement (5) est partie composante d'un moteur électrique (3).

8. Dispositif d'entraînement selon l'une des revendications précédentes, où l'arbre d'entraînement (5) est partie composante d'un réducteur (4) entraîné par un moteur électrique (3).

9. Dispositif d'entraînement selon l'une des revendications précédentes, où l'étanchéité de la chambre d'étanchéité (14) est assurée sur un côté tourné vers le moteur électrique (3) ou vers le réducteur (4) par une garniture d'étanchéité de l'arbre (11) entourant l'arbre d'entraînement (5).

10. Dispositif d'entraînement selon l'une des revendications précédentes, où la chambre d'étanchéité (10), la garniture mécanique d'étanchéité (12, 13) et la garniture d'étanchéité de l'arbre (11) sont des parties composantes d'un dispositif d'étanchéité (9) réalisé sous forme d'unité de montage.

11. Agitateur submersible sur lequel un dispositif d'entraînement (2) selon l'une des revendications précédentes est monté sur un support (1) et où l'arbre d'entraînement (5) est relié à un corps agitateur (6).

12. Agitateur submersible selon la revendication 11, où le corps agitateur (6) est une hélice ou un corps agitateur hyperboloïde.

13. Agitateur submersible selon l'une des revendications 11 ou 12, où le support (1) est partie composante d'un dispositif de ventilation et relié à la conduite d'air comprimé (7).
